# EUROPÄISCHE PATENTSCHRIFT

(11) **EP 0 918 476 B1**
(45) Veröffentlichungstag und Bekanntmachung des Hinweises auf die Patenterteilung: **20.02.2002**
(21) Anmeldenummer: 97930398.9
(22) Anmeldetag: 25.06.1997
(51) Int. Cl.: A41H 37/00

(54) **VORRICHTUNG ZUM ANSETZEN VON NIETEN, KNÖPFEN ODER DERGLEICHEN**
DEVICE FOR SETTING RIVETS, BUTTONS OR THE LIKE
DISPOSITIF A APPLIQUER DES RIVETS, DES BOUTONS OU SIMILAIRES

(30) Priorität: 16.07.1996 DE 19628679
(43) Veröffentlichungstag der Anmeldung: 02.06.1999
(73) Patentinhaber: William Prym GmbH & Co. KG, 52224 Stolberg (DE)
(72) Erfinder: HARDT, Manfred, D-52224 Stolberg (DE); KOCHS, Karl-Josef, D-52499 Baesweiler (DE)
(74) Vertreter: Müller, Enno, Dipl.-Ing.
(86) Internationale Anmeldenummer: EP9703322
(87) Internationale Veröffentlichungsnummer: WO9802055

(56) Entgegenhaltungen:
- EP-A- 0 208 306
- EP-A- 0 763 333
- WO-A-93/12680
- DE-A- 3 819 090
- DE-C- 4 408 691

## Beschreibung

Die Erfindung betrifft eine Vorrichtung nach den Merkmalen des Oberbegriffes des Anspruches 1.

Eine Vorrichtung der in Rede stehenden Art ist bspw. bekannt aus der DE 44 31 948 A1. Der Inhalt dieser Patentanmeldung wird hiermit vollinhaltlich in die Offenbarung vorliegender Erfindung mit einbezogen, auch zu dem Zwecke, Merkmale dieser Patentanmeldung in Ansprüche vorliegender Erfindung mit einzubeziehen. In dieser Patentanmeldung ist eine Vorrichtung beschrieben, bei welcher ein oberes Ende eines das Oberwerkzeug beaufschlagenden Stößels federbelastet gegen eine Umfangsfläche einer auf einer Antriebswelle eines Motors axial angeordneten Nockenscheibe tritt. Die anzusetzenden Nieten, Knöpfe oder dergleichen bestehen jeweils aus einem Artikel-Oberteil und einem Artikel-Unterteil. Diese Oberteile und Unterteile sind in separaten Magazinen aufbewahrt und gelangen aus den Magazinen über Zuführschienen in den Bereich des Ladeschiebers. Dieser ist horizontal verlagerbar und mit einer oberen Einschubleiste und einer unteren Einschubleiste versehen. Die obere Einschubleiste bringt jeweils ein Artikel-Oberteil in eine dem Oberwerkzeug zugeordnete Haltezange, während die untere Einschubleiste die Artikel-Unterteile in fluchtende Lage zu dem Oberteil in den Bereich des Unterwerkzeuges bewegt. Das Unterwerkzeug ist über einen in der Montageplatte gelagerten Zapfen schwenkbeweglich gelagert derart, dass das Unterwerkzeug zur Vernietung von Oberteil und Unterteil an der Textilie mit dem in dem Unterwerkzeug angeordneten Artikel-Uhterteil gegen die Unterseite der Textilie stößt. Das Artikel-Unterteil ist mit Zacken versehen, welche bedingt durch die unterseitige Beaufschlagung der Textilie diese durchdringen. Je nach Dicke der Textilie kann das Unterwerkzeug im Zuge des Nietvorganges mehr oder weniger entgegen einer Druckfeder eine Ausweichbewegung in Form eines Ausschwenkens um den Lagerzapfen durchführen.

Weiter ist zum Stand der Technik auf die WO93/12680 zu verweisen, die gleichfalls eine Vorrichtung gemäß den Merkmalen des Oberbegriffes des Anspruches 1 offenbart.

Im Hinblick auf den vorbeschriebenen Stand der Technik wird eine technische Problematik der Erfindung darin gesehen, eine Vorrichtung der in Rede stehenden Art unter Beibehaltung der bewährten Grundform anzugeben, welche sich durch eine verbesserte Kontrollmöglichkeit einer korrekten Vernietung und durch eine hohe Funktionssicherheit auszeichnet.

Diese Problematik ist zunächst und im wesentlichen beim Gegenstand des Anspruches 1 gelöst, wobei darauf abgestellt ist, daß das Maß der Ausweichbewegung zur Überwachung des Nietvorganges genutzt wird. Zufolge dieser Ausgestaltung ist eine Vorrichtung zum Ansetzen von Nieten, Knöpfen oder dergleichen von besonders einfachem Aufbau und hoher Zuverlässigkeit angegeben. Die Güte einer Vernietung hängt u.a. von der Eintauchtiefe der Zacken des Artikel-Unterteiles in den Bördelrand des Artikel-Oberteiles, welches ein Kugel- oder Federteil sein kann, ab. Dabei sollen vorgegebene Maße, sogenannte Pinch-Setting-Maße nicht überschritten werden. Bei der Vernietung von Artikel-Oberteil und Artikel-Unterteil in ein- oder mehrlagigen Textilien weicht ein Werkzeug mehr oder weniger in einem durch Federkraft beaufschlagten Druckausgleich zurück. Die Länge des Ausweichweges kann als Maß für die Festigkeit der Vernietung herangezogen werden. Bevorzugt wird hierbei eine Ausbildung, bei welcher das Maß der Ausweichbewegung des Unterwerkzeuges zur Überwachung genutzt wird. Durch die Erfassung des Answeichmaßes ist eine Überwachung gegeben, welche bspw. über eine Anzeige dem Benutzer Informationen darüber gibt, ob die Eintauchtiefe der Zacken des Artikel-Unterteils in den Bördelrand des Artikel-Oberteiles ausreichend ist. So kann vorgesehen sein, daß bei Überschreiten eines vorgegebenen Maßes eine Fehlermeldung ausgegeben wird. Bevorzugt wird eine Ausgestaltung, bei welcher die Ansetzmaschine gestoppt wird. Somit ist dem Benutzer ein Signal gegeben, die durchgeführte Vernietung zu überprüfen und ggf. zu wiederholen. In einer Weiterbildung des Erfindungsgegenstandes ist weiter vorgesehen, daß die Bewegungsbahn des Unterwerkzeuges sensorüberwacht ist. Hier kann bspw. ein Meßsensor an einem in Form eines Federpaketes ausgebildeten Druckausgleichs des Unterwerkzeuges angebracht sein, welcher Meßsensor im Zusammenhang mit einer Auswerteschaltung in der Lage ist zuverlässig anzuzeigen, ob die Eintauchtiefe der Zacken des Artikel-Unterteiles in den Bördelrand des Artikel-Oberteiles ausreichend ist. Dies läßt Rückschlüsse auf das einzuhaltende Pinch-Setting-Maß zu, welches dem Abstand zwischen Ober- und Unterseite des Niets oder dergleichen nach erfolgter Vernietung entspricht. Alternativ kann vorgesehen sein, daß das Unterwerkzeug bei Überschreiten eines vorgegebenen Maßes einen Schalter betätigt. Dieser Schalter kann in Form eines Kontakt- oder eines Näherungsschalters gebildet sein. Ist das vorgegebene Maximalmaß eingehalten, so wird ein in die Bewegungsbahn des Unterwerkzeuges wirkender Schalter nicht betätigt. Die Vernietung ist hinsichtlich des zulässigen Pinch-Setting-Maßes korrekt. Wird hingegen bspw. ein mehrlagiger Stoff, dessen Dicke ein Überschreiten des vorgegebenen Maßes bewirkt, bearbeitet, so wird der in die Bewegungsbahn gerichtete Schalter durch das Unterwerkzeug betätigt, bspw. bei einem Kontaktschalter beaufschlagt. Diese Schalterbetätigung bewirkt bevorzugt das Stoppen der Ansetzvorrichtung. Die Verläßlichkeit der Meßapparatur ist in einem hohen Maße von der Kalibrierung nach einem Werkzeug-/Stempelwechsel, nach einem Artikelwechsel bei anderer Zackenlänge des Artikel-Unterteiles oder nach einer Bördeldruckverstellung abhängig. Es ist deshalb notwendig bspw. über optische Anzeigen und mit Hilfe von digitalen Sollwertstellern eine möglichst einfache Kalibrierung zu ermöglichen. So kann bspw. an der Vorrichtung eine Skala oder dergleichen vorgesehen sein, anhand welcher der, das Unterwerkzeug überwachende Schalter entsprechend dem zulässigen Pinch-Setting-Maß ausgerichtet werden kann. Weiter betrifft die Erfindung eine Vorrichtung der in Rede stehenden Art, wobei die Vorrichtung Zuführschienen aufweist, auf welchen Niet- oder Knopfteile gefördert werden. Hier ist zur Erzielung eines sicheren Funktionsablaufes vorgesehen, daß mindestens einer Zuführschiene eine Erfassungseinrichtung zur Überwachung der Bewegung eines Niet- oder Knopfteiles zugeordnet ist. Diese Einrichtung erfaßt die Bewegung der nachrutschenden Artikel, wobei die Erfassung bspw. über einen in die Zuführschiene integrierten Schalter oder ähnlichem erfolgen kann. Bevorzugt wird jedoch eine Ausgestaltung, bei welcher jede Zuführschiene für das Artikel-Oberteil und das Artikel-Unterteil mit einer Lichtschranke versehen ist. Der im Zuge eines Ansetzzyklus nachrutschende Artikel erzeugt bei Durchschreiten des Lichtschrankenbereiches einen Spannungsimpuls, welcher dazu verwendet werden kann, bei einem fehlenden Impuls eine Störmeldung zu generieren. Diese Störung kann entweder durch ein blockierendes Teil hervorgerufen werden oder wenn der Nietvorrat im Magazin und/oder in der Zuführschiene erschöpft ist. Vermittels dieser Einrichtung wird demnach nicht nur das Vorhandensein von Artikeln in den Zuführschienen überwacht, sondern auch die Bewegung der Artikel in den Zuführschienen. Insbesondere der zuletzt genannte Punkt läßt Rückschlüsse zu, ob in dem vorherigen Ansetzzyklus ein Artikelteil aus der überbewachten Zuführschiene entnommen wurde. Ist dies nicht der Fall, so können auch die nachfolgenden Teile nicht nachrutschen. Der Überwachungsimpuls bleibt aus, was bevorzugt ein Stoppen der Ansetzmaschine bewirkt. Erfindungsgemäß ist hierzu weiter vorgesehen, daß bei einer Vorrichtung der in Rede stehenden Art, wobei das Niet- oder Knopfteil von der Zuführschiene in den Weg eines Ladeschiebers befördert wird, die Erfassungseinrichtung um das Maß mehrerer Niet- oder Knopfteile von dem Ladeschieber entfernt in der Zuführschiene angeordnet ist. Bedingt durch diese Ausgestaltung ist einem Leerlaufen der jeweiligen Zuführschiene entgegengewirkt. Ist als Erfassungseinrichtung eine Lichtschranke vorgesehen, so ist der Lichtstrahl bevorzugt senkrecht zur Bewegungsrichtung des Artikels ausgerichtet, wozu an geeigneter Stelle in der bevorzugt gehärteten Zuführschiene eine Licht-Durchtrittsöffnung vorgesehen ist. Weiter kann die Ausbildung so gewählt sein, daß für die verschiedenen Artikel-Oberteile (Kugel- oder Federteil) von den diese aufbewahrenden Magazinen getrennte Zuführschienen parallel verlaufend angeordnet sind. Um hier eine sichere Überwachung zu gewährleisten, müssen beide Schienen mit einer bevorzugt als Lichtschranke ausgebildeten Erfassungseinrichtung versehen sein. Da jedoch nur das eine oder andere Artikel-Oberteil in einem Ansetzzyklus verarbeitet werden kann, wird dementsprechend auch nur die dem anzusetzenden Artikel zugeordnete Lichtschranke aktiviert. In einer vorteilhaften Weiterbildung ist vorgesehen, daß das Erreichen einer Endstellung des Ladeschiebers bei jedem Nietvorgang überwacht ist. Bevorzugt wird hierbei eine Ausgestaltung, bei welcher die vordere Endstellung des Ladeschiebers überwacht ist. Somit ist auch der Weg zwischen den Zuführschienen und dem Nietbereich, d.h. dem Bereich von Ober- und Unterwerkzeug überwacht. Sollte bspw. ein Artikel im Zuge der Förderung von den Zuführschienen in den Nietbereich vermittels des Ladeschiebers verkanten, so erreicht letzterer nicht seine vordere Endstellung. Diese Endstellung ist bspw . über einen Sensor oder Schalter überwacht, welcher im Störungsfall ein Signal liefert, bevorzugt zum Abschalten der Vorrichtung. Bedingt durch diese Ausgestaltung ist einer Stößelbeaufschlagung des Oberwerkzeuges bei Nichtvorhandensein von Artikeln im Nietbereich entgegengewirkt. Eine solche Leer-Verniet- ung könnte bspw. zu einer Beschädigung der Textilie führen. Erfindungsgemäß ist bei einer Vorrichtung der in Rede stehenden Art, wobei die Vernietung über einen Stößel erfolgt vorgesehen, daß die Stößelbewegung überwacht wird. Insbesondere erweist es sich hierbei als vorteilhaft, daß die Überwachung der Stößelbewegung mittels der Bewegung einer den Stößel beaufschlagenden Stößelkurve erzielt ist. Hierzu kann bspw. ein Sensor die Stößelkurve "abtasten". Die Überwachung der Stößelbewegung ist insbesondere hinsichtlich der Zuführschienenüberwachung von Vorteil, da nur in einem bestimmten, vorgegebenen Bereich eines Ansetzzyklus eine Entnahme eines Artikels aus der Zuführschiene und damit einhergehend ein Nachrutschen der folgenden Artikel erfolgt. Erfaßt der Sensor oder dergleichen der Stößel-Überwachung den für die Zuführschienen vordefinierten Bereich der Stößelkurve, so erwartet eine Auswerteeinheit das Signal der Zuführschienen-Erfassungseinrichtung. Erfolgt in diesem Bereich kein Signal letzterer Einrichtung, so führt dies zu einem Stillstand der Vorrichtung. Verläßt der vordefinierte Bereich der Stößelkurve den Sensor der Stößelüberwachung, so werden die Zuführschienen-Erfassungseinrichtungen deaktiviert. Die zeitliche Abhängigkeit zwischen dem Zuführschienensignal und dem Kontrollsignal an der Stößelkurve wird durch die Position der Lichtschranke zum Artikel in der Zuführschiene festgelegt. Hierbei ist ein Mindestabstand von 30 Winkelgraden vorgegeben. In einer bevorzugten Ausführungsform ist vorgesehen, daß an der Stoßelkurve ein Kontrollschalter angeordnet ist. Letzterer kann in Form eines Kontrolltaktschalters ausgebildet sein, welcher die Stößelkurve bspw. umfangsflächig abtastet, wobei das zyklusgerechte Signal der Zuführschienen-Überwachungseinrichtung anhand der Stößelbewegung überwacht ist. Die zuvor beschriebenen Kontroll- und Überwachungseinrichtungen sind sowohl einzeln als auch in Kombination in einer Vorrichtung der in Rede stehenden Art einsetzbar.

Nachstehend wird die Erfindung desweiteren anhand der beigefügten Zeichnung, die jedoch lediglich zwei Ausführungsbeispiele darstellt, erläutert. Hierbei zeigt:
- Fig. 1: die Vorrichtung in einer Seitenansicht, partiell aufgebrochen, in einer oberen Totpunktstellung des Stößels;
- Fig. 2: einen Ausschnitt der Vorrichtung gemäß Fig. 1 im Bereich des Unterwerkzeuges und des Oberwerkzeuges ebenfalls in der oberen Todpunktstellung des Stößels;
- Fig. 3: eine Frontansicht der Fig. 1 wobei Magazine zur Aufbewahrung von Artikelteilen dargestellt sind;
- Fig. 4: eine der Fig. 1 entsprechende Darstellung, jedoch mit die Nietstellung einnehmenden Werkzeugen;
- Fig. 5: einen Ausschnitt der Vorrichtung gemäß Fig. 2, jedoch die Stellung gemäß Fig. 4 betreffend;
- Fig. 6: eine stark vergrößerte Darstellung eines an eine Textilie angesetzen Niets;
- Fig. 7: eine weitere Ausschnittsvergrößerung aus der Fig. 5, eine korrekte Vernietung darstellend, wobei ein das Unterwerkzeug steuernder Ausleger einen Kontrollschalter freigibt;
- Fig. 8: eine der Fig. 7 entsprechende Darstellung, jedoch eine aufgrund einer zu starken Textilie nicht korrekt durchgeführten Vernietung, wobei der Auslegerarm des Unterwerkzeuges den Kontrollschalter beaufschlagt;
- Fig. 9: eine Ausschnittsvergrößerung des Bereiches der von den Magazinen zu der Vorrichtung führenden Zuführschienen in perspektivischer, teils geschnittener Darstellung;
- Fig. 10: eine der Fig. 2 entsprechende Darstellung, jedoch eine zweite Ausführungsform der Überwachung des Unterwerkzeuges betreffend;
- Fig. 11: eine der Fig. 5 entsprechende Darstellung, jedoch das Ansführungsbeispiel gemäß Fig. 10 betreffend;
- Fig. 12: eine der Fig. 11 entsprechende Darstellung, jedoch bei nicht korrekter Vernietung aufgrund zu großer Textildicke.

Die in Form einer Maschine ausgebildete Vorrichtung besitzt einen von einer Fußplatte 1 getragenen, vertikal ausgerichteten Ständer 2. Letzterer ist Träger einer Montageplatte 3, welche eine entgegen Uhrzeigerrichtung um 90 Grad gekippte U-Form aufweist, deren unterer U-Schenkel einen Ausleger 4 darstellt.

An seinem freien Ende haltert der Ausleger 4 ein Unterwerkzeug 5. Letzteres besitzt einen im Querschnitt kreisförmigen Amboß 6, dessen oberes Ende ein Artikel-Unterteil 7 aufnimmt.

Aufbewahrt sind die Artikel-Unterteile 7 in einem seitlich der Montageplatte 3 angeordneten Magazin 8 von welchem schräg in Richtung des Auslegers 4 abwärts gerichtet eine Zuführschiene 9 ausgeht. Bezüglich der Artikel-Unterteile 7 handelt es sich um mit Zacken versehene Halteteile, die mit zwei verschiedenen Artikel-Oberteilen in Verbindung bringbar sind. In den Darstellungen ist ein Artikel-Oberteil 10 dargestellt. Es dient als Funktionsteil in Form eines Kugelteiles und ist mit dem Artikel-Unterteil 7 an eine Textilie 11 ansetzbar. Beide unterschiedlich gestalteten Artikel-Oberteile (Kugel- und Federteil) gelangen aus dem Magazin 8 gegenüberliegenden Magazinen 12 und 13 über den jeweiligen Magazin 12 und 13 zugeordnete Zuführschienen 14 und 15 in den Bereich eines Ladeschiebers 16. Der Ladeschieber 16 ist horizontal verlagerbar und mit einer oberen Einschubleiste 17 und einer unteren Einschubleiste 18 versehen. Die obere Einschubleiste 17 bringt jeweils ein Artikel-Oberteil 10 in eine Haltezange 19 während die untere Einschubleiste 18 die Artikel-Unterteile 7 in fluchtende Lage zum Amboß 6 des Unterwerkzeuges 5 bewegt. Mittels einer nichtveranschaulichten Elektromagnet-Steuerung können entweder die einen oder anderen Artikel-Oberteile aus den Magazinen 12 oder 13 über die jeweilige Zuführschiene 14 oder 15 in den Bewegungsbereich der oberen Einschubleiste 17 gebracht werden.

Die Haltezange 19 erstreckt sich in der Ausgangsstellung der Vorrichtung in fluchtender Gegenüberlage zum Unterwerkzeug 6 und ist getragen von einem Gleitstück, welches auf dem unteren Ende eines sich in Gegenüberlage zum Unterwerkzeug 5 erstreckenden Stößels 20 geführt ist.

An seinem unteren Ende trägt der Stößel 20 ein Oberwerkzeug 21, welches in der oberen Todpunktstellung des Stößels 20 gemäß den Fig. 1 bis 3 oberhalb einer im Bereich der Haltezange 19 angeordneten Aufnahme für das Artikel-Oberteil 10 endet.

Am oberen Ende trägt der Stößel 20 eine Laufrolle 22. Unter der Wirkung einer Druckfeder 23 tritt die Laufrolle 22 gegen die umfangsseitige Lauffläche einer Kurvenscheibe 24. Aufgekeilt ist diese auf der Antriebswelle 25 eines elektromotorischen Antriebes 26. Während einer 360 Grad-Drehung der Kurvenscheibe 24 wird demgemäß der Stößel 20 in Abwärtsrichtung und wieder in Aufwärtsrichtung bis zur oberen Todpunktstellung verlagert. An dem Stößel 20 ist ferner ein Ausleger 27 befestigt, welcher eine Steuerrolle 28 trägt. Gegen die Unterseite derselben tritt ein Arm 29 eines an der Montageplatte 3 um einen Gelenkzapfen 30 gelagerten Hebels 31. In stumpfwinkliger Ausrichtung zum Arm 29 bildet der Hebel 31 einen schräg abwärts gerichteten Hebelarm 32 aus, dessen Ende gemäß der Stellung in den Fig. 1 bis 3 vertikal verläuft und dort mit einem Kulissenschlitz 33 versehen ist, in welchem ein Kulissenstein 34 eingreift. Letzterer ist verbunden mit dem schlittenförmigen Ladeschieber 16, der seinerseits in einer maschinengestellseitigen Schlittenführung 35 bei einem Verschwenken des Hebels 31 verlagerbar ist.

Das untere Ende des Hebelarmes 32 formt eine Steuerkante 36, an welcher sich eine Tastrolle 37 abstützt. Diese befindet sich am freien Ende eines Steuerhebels 38. Gelagert ist dieser um einen maschinengestellseitigen Bolzen 39. An einem Querarm 40 des Steuerhebels 38 greift eine Zugfeder 41 an, die den Steuerhebel 38 in Richtung einer Anlagestellung zum Hebel 31 belastet. Einhergehend wird dieser mit seinem Arm 29 in Anlagestellung zur Steuerrolle 28 des Stößels 20 gezwungen.

In Gegenüberlage zur Tastrolle 37 bildet der Steuerhebel 38 eine nahe des Bolzens 39 angeordnete Steuerkurve 42 aus, die ihrerseits zusammenwirkt mit einem verdrehungsgesicherten Tastbolzen 43, welcher in einem seitlich ausladendem Querarm 44 des Übertragungshebels 45 geführt ist. Der Tastbolzen 43 stützt sich über eine Übertragungs-Druckfeder 46 an einem gewindeeinstellbaren Gegenbolzen 47 am unteren Ende des etwa winkelförmig gestalteten Übertragungshebels 45 ab. Im Winkelscheitel ist der Übertragungshebel 45 um einen auslegerseitigen Querzapfen 48 gelagert. Das freie Ende des Übertragungshebels 45 erstreckt sich bis unterhalb des Unterwerkzeuges 5. Mit einem Winkelstück 49 greift der Übertragungshebel 45 formschlüssig in eine Ringnut 50 am unteren Ende des amboßförmigen Unterwerkzeuges 5 ein. Eine nahe des Gegenbolzen 47 angreifende Rückstellfeder 51 belastet den Übertragungshebel 45 derart, daß dessen Tastbolzen 43 sich am Steuerhebel 38 abstützt und zwar gemäß den Fig. 1 bis 3 im Bereich vor der Steuerkurve 42.

Zum genauem Ansetzen der Artikel-Teile an die Textilie 11 dient eine Projektionslampe 52. Diese ist maschinengestellseitig festgelegt und erzeugt bspw. auf der Oberseite der Textilie 11 ein Fadenkreuz.

Gemäß den Fig. 1 bis 3 nimmt der Stößel 20 aufgrund der entsprechend gedrehten Kurvenscheibe 24 die obere Todpunktstellung ein. Von der oberen Einschubleiste 17 ist ein Artikel-Oberteil 10 an die Haltezange 19 übergeben worden, während die untere Einschubleiste 18 das Artikel-Unterteil 7 in das Unterwerkzeug 5 eingebracht hat.

Durch Betätigung eines auf der Fußplatte 1 angeordneten Fußschalters 53 setzt der Antrieb ein, verbunden mit einer Drehung der Kurvenscheibe 24 in Pfeilrichtung gemäß Fig. 3, wodurch der Stößel 20 in Abwärtsrichtung verlagert wird. Damit einhergehend hat sich die Haltezange 19 in Abwärtsrichtung verlagert und befindet sich demgemäß in einer Abstandsstellung zum Unterwerkzeug 5.

Einhergehend mit der Abwärtsbewegung des Stößels 20 beaufschlagt die Steuerrolle 28 den Arm 29 des Hebels 31 und verschwenkt diesen entgegen Uhrzeigerrichtung, dies verbunden mit einer Mitnahme des Ladeschiebers 16 mit den daran sitzenden Einschubleisten 17 und 18. Der Hebelarm 32 des Hebels 31 beaufschlagt während dieses Vorganges die Tastrolle 37 des Steuerhebels 38 und schwenkt diesen in Uhrzeigerrichtung. Hierbei tritt der Tastbolzen 43 gegen die Steuerkurve 42, wodurch der Übertragungshebel 45 über die Übertragungsfeder 46 verschwenkt wird, so daß eine Aufwärtsbewegung des Unterwerkzeuges 5 etwa zeitgleich mit einem Stillstand der Haltezangen 19 und des Stößels 20 eintritt. Im Zuge des weiteren Verlaufes innerhalb eines Ansetzzyklus bewirkt eine zweite Absenkbewegung des Stößels 20 und der Haltezange 19 ein Aufsetzen der Haltezange 19 auf die Oberseite der Textilie 11. Der Stößel 20 hingegen bewegt sich weiter in Abwärtsrichtung zur Vernietung von Artikel-Unterteil 7 mit dem Artikel-Oberteil 10. Hierbei durchstoßen die Zacken des Artikel-Unterteiles 7 die Textilie 11 und tauchen in einen Bördelrand des Artikel-Oberteiles 10 ein.

Im Zuge dieses Nietvorganges kann das Unterwerkzeug 5 eine Ausweichbewegung durchführen, wobei das Maß dieser Ausweichbewegung abhängig ist von der Textildicke im Nietbereich. Diese Ausweichbewegung ist ermöglicht durch die nicht starre Verlagerung des Übertragungshebels 45. Die Übertragungs-Druckfeder 46 wirkt hierbei als Druckausgleich und wird entsprechend dem Maß der Ausweichbewegung gestaucht.

Das genannte Ausweichmaß wird zur Überwachung des Nietvorganges genutzt. Hierzu ist in dem in den Fig. 1 bis 9 gezeigten ersten Ausführungsbeispiel ein Kontaktschalter 54 vorgesehen.

Die Güte einer Vernietung hängt im wesentlichen von der Eintauchtiefe der Zacken des Artikel-Unterteiles 7 in den Bördelrand des als Kugel- oder Federteil ausgebildeten Artikel-Oberteiles ab. Diese Eintauchtiefe ist direkt abhängig von der Textildicke und der Zackenlänge des Artikel-Unterteiles 7. Bei einer Vernietung darf ein vorgegebenes Maß, das sogenannte Pinch-Setting-Maß nicht überschritten werden. Dieses Maß beinhaltet den Abstand a zwischen Ober- und Unterseite des Niets 55 nach erfolgter Vernietung (vgl. hierzu Fig. 6). Bei der Vernietung von Artikel-Unterteil 7 und Artikel-Oberteil 10 in ein- oder mehrlagigen Textilien weicht das Unterwerkzeug 5 und der mit diesem verbundene Übertragungshebel 45 mehr oder weniger zurück. Das Maß dieses Ausweichweges kann als Maß für die Festigkeit der Vernietung herangezogen werden.

Der erwähnte Kontaktschalter 54 ist an der Montageplatte 3 verstellbar angeordnet. Hierbei ist die Möglichkeit gegeben, den Kontaktschalter 54 entsprechend dem maximalen Pinch-Setting-Maß zu justieren, wozu bspw. im Bereich der Montageplatte 3 eine Skala oder dergleichen vorgesehen sein kann.

Die Fig. 7 und 8 zeigen in schematischen Darstellungen die Vernietungen von zwei Textilien unterschiedlicher Dicke. In Fig. 7 ist ein Niet 55 an eine Textilie 11 gesetzt, deren Dicke so bemessen ist, daß das vorgegebene, in Abhängigkeit von der Zackenlänge des Artikel-Unterteiles 7 gewählte Pinch-Setting-Maß eingehalten ist. Das Unterwerkzeug 5 und der Übertragungshebel 45 weichen hierbei nicht oder nur sehr gering zurück, so daß der vorgesehene Überwachungs-Kontaktschalter 54 nicht von dem Übertragungshebel 45 beaufschlagt wird. Es erfolgt kein Signal.

In Fig. 8 hingegen ist eine Textilie 11 gewählt, deren Dicke bei Verwendung des gleichen Artikel-Unterteiles 7 wie in Fig. 7 ein Überschreiten des vorgegebenen Maßes bewirkt. Das Unterwerkzeug 5 und der Übertragungshebel 45 weichen derart weit aus, daß der Kontaktschalter 54 beaufschlagt wird. Diese Beaufschlagung bewirkt ein Signal, welches bspw. über eine Auswerteschaltung dazu genutzt werden kann, über eine optische Anzeige dem Benutzer einen Hinweis auf die nicht korrekte Vernietung zu vermitteln. Bevorzugt wird hierbei eine Ausgestaltung bei welcher das Signal einen Stillstand der Vorrichtung bewirkt, zur Überprüfung und ggf. zur Wiederholung der durchgeführten Vernietung.

Alternativ zu dem Kontaktschalter 54 können auch Meßsensoren, Näherungsschalter oder dergleichen eingesetzt werden. Hierbei ergibt sich die Möglichkeit über optische Anzeigen und mit Hilfe von digitalen Sollwertstellern eine möglichst einfache Kalibrierung zu ermöglichen. Dies ist insbesondere dahingehend von Wichtigkeit, da die Verläßlichkeit der Meßapparaturen in einem hohen Maße von der Kalibrierung nach einem Stempelwechsel, Artikelwechsel bei anderer Zackenlänge oder nach einer Bördeldruckverstellung abhängig ist.

In der Nietstellung hat sich ferner der Ladeschieber 16 soweit zurückverlagert, daß die Einschubleisten 17 und 18 vor den zugeführten Artikelteilen liegen. In dieser Stellung erfolgt ein selbsttätiges Nachrutschen der Artikelteile in den Zuführschienen, wobei sich jeweils ein Artikel-Oberteil und ein Artikel-Unterteil vor die jeweilige Einschubleiste legt. Dieses Nachrutschen der Artikelteile ist während des restlichen Zyklusbereiches unterbunden, da hier stets die Einschubleisten bzw, der Ladeschieber 16 vor den Zuführschienenöffnungen liegen und diese verschließen.

Die Bewegung der nachrutschenden Artikel in den Zuführschienen wird erfindungsgemäß durch eine Erfassungseinrichtung 56 überwacht. Letztere ist in Form einer Lichtschranke 57 gebildet, wobei jeder Zuführschiene 9, 14 und 15 eine Erfassungseinrichtung 56 zugeordnet ist.

Diese Erfassungseinrichtungen 56 erfassen die Bewegung der nachrutschenden Artikel, sobald ein Ansetzzyklus ausgelöst worden ist. Jeder Ansetzzyklus erzeugt hierbei einen Spannungsimpuls durch den nachrutschenden Artikel innerhalb des Bereiches der Erfassungseinrichtung 56. Diese Tatsache kann dazu verwandt werden, bei einem fehlenden Impuls eine Störmeldung zu generieren. Eine solche Störung kann entweder durch ein Blockieren eines Artikelteils hervorgerufen werden oder wenn der Artikelvorrat in der Zuführschiene und/oder in dem Magazin erschöpft ist. Es wird somit erfindungsgemäß nicht nur das Vorhandensein von Artikeln in den Zuführschienen überwacht, sondern auch die erforderliche Bewegung bei einem Nachrutschen der Artikel in der zurückgezogenen Stellung des Ladeschiebers 16.

Die die Erfassungseinrichtung 56 bildenden Lichtschranken 57 wirken etwa senkrecht zur Bewegungsrichtung der Artikel bzw. zur Ausrichtung der Zuführschienen, wobei zum Durchtritt des Lichtstrahles durch die Zuführschienen 9, 14 oder 15 diese mit bodenseitigen Durchtrittsöffnungen 58 versehen sind.

Wie bereits erwähnt wird mittels einer Elektromagnet-Steuerung das eine oder andere Magazin 12, 13 und somit die zugehörige Zuführschiene 14 oder 15 aktiviert bzw. deaktiviert. Einhergehend damit wird auch die Erfassungseinrichtung 56 der momentan gültigen Zuführschiene aktiviert, so daß hier Fehlermeldungen aus dem Bereich der deaktivierten Zuführschiene vermieden werden.

Diese Zuführkontrolle arbeitet weiterhin in Abhängigkeit von der Stößelbewegung. Hier ist eine Überwachung vorgesehen, welche mittels der Bewegung der den Stößel 20 beaufschlagenden Kurvenscheibe 24 erzielt ist. An der Kurvenscheibe 24 ist ein, in den Zeichnungen lediglich schematisch dargestellter Kontrolltaktschalter 59 vorgesehen, um das Signal der Erfassungseinrichtung 56 der Zuführschienen in eine Zeit- bzw. Winkelabhängigkeit zum Ansetzzyklus zu bringen. Der Kontrolltaktschalter 59 sendet ein Signal bspw. an eine Auswerteeinheit, sobald anhand der Kurvenscheibe 24 die zurückgezogene Stellung des Ladeschiebers 16 erkannt wird. Zu diesem Zeitpunkt müssen von den aktivierten Erfassungseinrichtungen 56 durch die Bewegung der Artikel herbeigeführte Signale gleichfalls an die Auswerteeinheit gesendet werden. Die Auswerteeinheit überprüft die eingegangenen Signale und bewirkt bei Störmeldungen bevorzugt ein Stoppen der gesamten Ansetzvorrichtung.

Alternativ können zur Erfassung der Kurvenscheibenstellung auch Näherungsschalter oder Sensoren zum Einsatz kommen.

Die Erfassungseinrichtungen 56 im Bereich der Zuführschienen sind so positioniert, daß ein Maß von mehreren Artikelteilen zwischen den Erfassungseinrichtungen 56 und dem Ladeschieber 16 eingehalten ist. Somit ist gewährleistet, daß auch die Zuführschienen nicht gänzlich leerlaufen. Es verbleibt stets eine Restmenge im Bereich zwischen den Erfassungseinrichtungen 56 und dem Ladeschieber 16.

Weiter wird die Zuführung von Artikel-Unterteil 7 und Artikel-Oberteil 10 in den Bereich von Unterwerkzeug 5 und Oberwerkzeug 21 überwacht. Hierzu ist bspw. ein Sensor 60 montageplattenseitig angeordnet, welcher Sensor 60 die vordere Endstellung des Ladeschiebers 16 bzw. die damit einhergehende vordere Endstellung des Hebelarmes 32 erkennt. Sollte sich ein Artikelteil im Zuge der Vorwärtsverlagerung des Ladeschiebers 16 bspw. verkanten, so führt dies zu einem Stillstand von Ladeschieber 16 und Hebelarm 32. Letzterer erreicht somit nicht den Bereich des Überwachungssensors 60, welcher im Störungsfall ein Signal liefert. Dieses Signal führt bevorzugt zum Stillstand der Ansetzvorrichtung.

Die zuvor beschriebenen Übenwachungseinrichtungen können sowohl einzeln als auch in Kombination in der Vorrichtung Verwendung finden.

Weiter können die Signale der Pinch-Setting-Maß-Überwachung und der Ladeschieber-Überwachung anhand der Kurvenscheibenstellung vermittels des Kontrolltaktschalters 59 zyklusgerecht überwacht werden.

In den Fig. 10 bis 12 ist in einer weiteren Ausführungsform eine alternative Ausgestaltung der Pinch-Setting-Maß-Überwachungschematisch dargestellt. Hier wird zur Verlagerung des Unterwerkzeuges 5 in die Nietstellung vermittels einer Steuerkurve 42 eine Linearverschiebung eines Ausrückteiles 61 bewirkt. Letzterem ist eine in Richtung auf einen Übertragungshebel 63 gerichtete Übertragungs-Druckfeder 62 vorgelagert, welche sich an dem dem Ausrückteil gegenüberliegenden Ende gegen einen übertragungshebelseitigen Teller 64 abstützt. Koaxial zu diesem Teller 64 ist an diesem ein, die Druckfeder 62 und das Ausrückteil 61 durchtretender Signalfinger 65 angeformt. Der freie Endbereich dieses Signalfingers 65 taucht in den Erfassungsbereich eines maschinengestellseitig angeordneten Sensors 66.

In Fig. 11 ist eine Nietstellung gezeigt, in welcher das vorgegebene Pinch-Setting-Maß aufgrund der zulässigen Textildicke eingehalten ist. Der direkt über den Teller 64 mit dem Übertragungshebel 63 verbundene Signalfinger 65 hat mit seinem freien Ende den Erfassungsbereich des Sensors 66 verlassen. Es erfolgt somit kein Signal.

In Fig. 12 soll ein Niet an einer Textilie angesetzt werden, deren Dicke ein Überschreiten des vorgegebenen Pinch-Setting-Maßes bewirkt. Das Unterwerkzeug 5 und damit einhergehend der Übertragungshebel 63 weichen beim Nietvorgang aufgrund der zu großen Textildicke aus. Die Druckfeder 62 wird zwischen dem nicht ausweichenden Ausrückteil 63 und dem übertragungshebelseitigen Teller 64 gestaucht. Der an dem Teller 64 angeformte Signalfinger 65 verlagert sich hingegen in Richtung auf den Erfassungsbereich des Sensors 66, welcher in dieser Konstellation ein Signal zur Abschaltung der Vorrichtung oder zumindest zur Anzeige für den Benutzer sendet.

## Patentansprüche

1. Vorrichtung zum Ansetzen von Nieten, Knöpfen oder dergleichen mit einem Oberwerkzeug (21) und einem Unterwerkzeug (5) wobei das Oberwerkzeug (21) beaufschlagbar ist und ein Werkzeug im Zuge des Nietvorganges eine Ausweichbewegung durchführt, **dadurch gekennzeichnet, dass** das Maß der Ausweichbewegung zur Überwachung des Nietvorganges benutzt wird.

2. Vorrichtung nach Anspruch 1, **dadurch gekennzeichnet, dass** das Oberwerkzeug stößelbeaufschlagbar ist.

3. Vorrichtung nach Anspruch 1 oder 2, **dadurch gekennzeichnet, dass** das Maß der Ausweichbewegung des Unterwerkes (5) zur Überwachung genutzt wird.

4. Vorrichtung nach einem der Ansprüche 1-3, **dadurch gekennzeichnet, dass** die Bewegungsbahn des Unterwerkzeuges (5) sensorüberwacht ist.

5. Vorrichtung nach einem der Ansprüche 1-4, **dadurch gekennzeichnet, dass** das Unterwerkzeug (5) bei Überschreiten eines vorgegebenen Maßes einen Schalter (54) betätigt.

6. Vorrichtung nach einem der Ansprüche 1-5, wobei die Vorrichtung Zuführschienen (9, 14, 15) aufweist, auf welchen Niet- oder Knopfteile (7, 10) gefördert werden, **dadurch gekennzeichnet, dass** mindestens eine Zuführschiene (9, 14, 15) eine Erfassungsrichtung (56) zur Überwachung der Bewegung des Niet- oder Khopfteiles (7, 10) zugeordnet ist.

7. Vorrichtung nach einem der Ansprüche 1-6, wobei das Niet- oder Knopfteil (7, 10) von der Zuführschiene (9, 14, 15) in den Weg des Ladeschiebers (16) befördert wird, **dadurch gekennzeichnet, dass** die Erfassungseinrichtung (56) um das Maß mehrerer Niet- oder Knopf teile (7, 10) von dem Ladeschieber (16) entfernt in der Zuführschiene (9, 14, 15) angeordnet ist.

8. Vorrichtung nach Anspruch 7, **dadurch gekennzeichnet, dass** das Erreichen einer Endstellung des Ladeschiebers (16) bei jedem Nietvorgang überwacht ist.

9. Vorrichtung nach Anspruch 7 oder 8, **dadurch gekennzeichnet, dass** die vordere Endstellung des Ladeschiebers (16) überwacht ist.

10. Vorrichtung nach einem der Ansprüche 1-9, wobei die Vernietung über einen Stößel (20) erfolgt, **dadurch gekennzeichnet, dass** die Stößelbewegung überwacht wird.

11. Vorrichtung nach Anspruch 10, **dadurch gekennzeichnet, dass** die Überwachung der Stößelbewegung mittels der Bewegung einer den Stößel (2) beaufschlagenden Stößelkurve (24) erzielt ist.

12. Vorrichtung nach Anspruch 11, **dadurch gekennzeichnet, dass** an der Stößelkurve (24) ein Kontrollschalter (59) angeordnet ist.

13. Vorrichtung nach einem der Ansprüche 10-12, **dadurch gekennzeichnet, dass** das zyklusgerechte Signal der Zuführschienen-Überwachungseinrichtung (56) anhand der Stößelbewegung überacht ist.

## Claims

1. Apparatus for setting rivets, buttons or the like, having a top tool (21) and a bottom tool (5), it being the case that the top tool (21) can be acted upon, and one tool executes a yielding movement during the riveting operation, **characterized in that** the extent of the yielding movement is used for the purpose of monitoring the riveting operation.

2. Apparatus according to Claim 1, **characterized in that** the top tool can be acted upon by a push rod.

3. Apparatus according to Claim 1 or 2, **characterized in that** the extent of the yielding movement of the bottom tool (5) is used for monitoring purposes.

4. Apparatus according to one of Claims 1 - 3, **characterized in that** the movement path of the bottom tool (5) is sensor-monitored.

5. Apparatus according to one of Claims 1 - 4, **characterized in that**, upon exceeding a predetermined extent, the bottom tool (5) actuates a switch (54).

6. Apparatus according to one of Claims 1 - 5, it being the case that the apparatus has feed rails (9, 14, 15) on which rivet or button parts (7, 10) are conveyed, **characterized in that** at least one feed rail (9, 14, 15) is assigned a sensing device (56) for the purpose of monitoring the movement of the rivet or button part (7, 10).

7. Apparatus according to one of Claims 1 - 6, it being the case that the rivet or button part (7, 10) is conveyed from the feed rail (9, 14, 15) into the path of the loading slide (16), **characterized in that** the sensing device (56) is arranged in the feed rail (9, 14, 15) such that it is spaced apart from the loading slide (16) by the extent of a plurality of rivet or button parts (7, 10).

8. Apparatus according to Claim 7, **characterized in that**, during each riveting operation, one end position of the loading slide (16) is monitored.

9. Apparatus according to Claim 7 or 8, **characterized in that** the front end position of the loading slide (16) is monitored.

10. Apparatus according to one of Claims 1 - 9, it being the case that the riveting takes place via a push rod (20), **characterized in that** the push-rod movement is monitored.

11. Apparatus according to Claim 10, **characterized in that** the push-rod movement is monitored by means of the movement of a push-rod cam plate (24) which acts on the push rod (20).

12. Apparatus according to Claim 11, **characterized in that** a control switch (59) is arranged on the push-rod cam plate (24).

13. Apparatus according to one of Claims 10 - 12, **characterized in that** the cycle-related signal from the feed-rail monitoring device (56) is monitored in relation to the push-rod movement.

## Revendications

1. Dispositif pour poser des rivets, des boutons ou analogues avec un outil supérieur (21) et un outil inférieur (5), l'outil supérieur (21) étant susceptible d'être sollicité et un outil effectuant un mouvement d'échappement au cours du processus de rivetage, **caractérisé en ce que** l'ampleur du mouvement d'échappement est utilisée pour surveiller le processus de rivetage.

2. Dispositif selon la revendication 1, **caractérisé en ce que** l'outil supérieur est susceptible d'être sollicité par un poussoir.

3. Dispositif selon la revendication 1 ou 2, **caractérisé en ce que** l'ampleur du mouvement d'échappement de l'outil inférieur (5) est utilisée pour la surveillance.

4. Dispositif selon l'une des revendications 1 à 3, **caractérisé en ce que** la trajectoire de déplacement de l'outil inférieur (5) est surveillée par un capteur.

5. Dispositif selon l'une des revendications 1 à 4, **caractérisé en ce que** l'outil inférieur (5) actionne un interrupteur (54) dans le cas où l'on dépasse une valeur prédéterminée.

6. Dispositif selon l'une des revendications 1 à 5, le dispositif présentant des glissières d'alimentation (9, 14, 15) sur lesquelles sont véhiculées des parties de rivets ou de boutons (7, 10), **caractérisé en ce qu'**au moins à une glissière d'alimentation (9, 14, 15) est associé un dispositif de détection (56) devant surveiller le déplacement de la partie de rivet ou de bouton (7, 10).

7. Dispositif selon l'une des revendications 1 à 6, la partie de rivet ou de bouton (7, 10) étant véhiculée par la glissière d'alimentation (9, 14, 15) sur le chemin du coulisseau de chargement (16), **caractérisé en ce que**, dans la glissière d'alimentation (9, 14, 15), le dispositif de détection (56) est éloigné du coulisseau de chargement (16) de la valeur de plusieurs parties de rivets ou de boutons (7, 10).

8. Dispositif selon la revendication 7, **caractérisée en ce que** l'atteinte d'une position finale du coulisseau de chargement (16) est surveillée à chaque processus de rivetage.

9. Dispositif selon la revendication 7 ou 8, **caractérisé en ce que** la position finale avant du coulisseau de chargement (16) est surveillée.

10. Dispositif selon l'une des revendications 1 à 9, le rivetage s'effectuant par l'intermédiaire d'un poussoir (20), **caractérisé en ce que** le mouvement du poussoir est surveillé.

11. Dispositif selon la revendication 10, **caractérisé en ce que** la surveillance du mouvement du poussoir est obtenue à l'aide du déplacement d'une came à poussoir (24) sollicitant le poussoir (2).

12. Dispositif selon la revendication 11, **caractérisé en ce qu'**un interrupteur de contrôle (59) est disposé sur la came de poussoir (24).

13. Dispositif selon l'une des revendications 10 à 12, **caractérisé en ce que** le signal, conforme au cycle, du dispositif de surveillance de glissière d'alimentation (56), est produit par le biais du déplacement du poussoir.
